# DEMANDE DE BREVET EUROPEEN

(11) **EP 4 737 384 A1**
(43) Date de publication de la demande: **06.05.2026**
(21) Numéro de dépôt: 25198304.5
(22) Date de dépôt: 27.08.2025
(51) Int. Cl.: B66F 11/04

(54) **ELEVATEUR VERTICAL D'UNE PERSONNE**

(30) Priorité: 04.11.2024 FR 2412035
(71) Demandeur: Ergolift Industrie, 71800 Varennes-Sous-Dun (FR)
(72) Inventeur: BUGY, Yves, 71800 VARENNES SOUS DUN (FR)
(74) Mandataire: Ipsilon

(57) **Abrégé**

L'invention concerne un élévateur vertical (1) d'une personne, comprenant un mât (3) télescopique s'étendant depuis une base roulante (2), et une plateforme (4) reliée à des moyens d'élévation verticale le long du mât (3) ***caractérisé*** en ce que la base roulante (2) comprend quatre roues unidirectionnelles (5), dont deux roues avant et deux roues arrière, le mât (3) est positionné latéralement entre les roues avant et arrière, et la plateforme comprend un portillon (6) d'accès positionné entre les roues arrière.

## Description

### Domaine technique

La présente invention relève du domaine des équipements d'ascension, et plus précisément des élévateurs verticaux destinés au transport sécurisé d'une personne dans le cadre de travaux en hauteur.

Elle vise particulièrement des applications où un opérateur doit pouvoir accéder de manière ergonomique et en toute sécurité à des hauteurs de travail généralement comprises entre 2 et 6 mètres, notamment pour des opérations d'installation, de montage, de peinture, de décoration, d'entretien, ou de maintenance.

Ce type d'équipement est notamment conçu pour des environnements professionnels spécifiques, tels que la gestion des installations ou des infrastructures, les centres de traitement de données (data centers), la mise en rayons, et les interventions de maintenance dans des zones densément encombrées d'équipements, où la mobilité et la maniabilité sont essentielles.

### Art antérieur

Dans l'état de la technique, il existe déjà des équipements d'ascension pour travaux en hauteur, particulièrement des élévateurs verticaux individuels montés sur base roulante et équipés d'une plateforme sécurisée par des garde-corps.

Ces équipements, bien que répandus, présentent des inconvénients majeurs pour certaines applications spécifiques.

En effet, les élévateurs verticaux existants sont généralement lourds, avec des poids souvent supérieurs à 230 kg, rendant difficile leur déplacement, notamment dans des espaces restreints comme les allées de serveurs de centres de données.

De plus, les systèmes d'élévation de ces équipements sont souvent complexes, nécessitant des mécanismes lourds et coûteux à entretenir.

En outre, la configuration de la plateforme, habituellement de forme carrée ou rectangulaire avec un mât positionné face au portillon d'accès, rend l'accès peu ergonomique et complique les manœuvres, ce qui limite l'efficacité de l'utilisateur et accroît la fatigue en cours d'utilisation.

### Exposé de l'invention

L'un des buts de l'invention est de répondre aux limitations de l'art antérieur en proposant un élévateur vertical dont la conception améliore à la fois la maniabilité, la stabilité, la simplicité d'accès et la sécurité de l'utilisateur, particulièrement dans des environnements restreints et encombrés.

A cet effet, il a été mis au point un élévateur vertical d'une personne comprenant un mât télescopique s'étendant depuis une base roulante, et une plateforme reliée à des moyens d'élévation verticale le long du mât.

Selon l'invention, la base roulante comprend quatre roues unidirectionnelles, dont deux roues avant et deux roues arrière, le mât est positionné latéralement entre les roues avant et arrière, et la plateforme comprend un portillon d'accès positionné entre les roues arrière.

De cette manière, le fait d'avoir des roues unidirectionnelles fixes par construction permet de s'affranchir de la présence de stabilisateurs ou de lests, ce qui permet d'avoir un équipement moins lourd, notamment de l'ordre de 150 kg, moins onéreux, plus simple et plus maniable, tout en conservant la stabilité requise pour des opérations sécurisées en hauteur.

Les roues unidirectionnelles permettent aussi de faciliter les déplacements dans des couloirs étroits en conservant un déplacement simplifié rectiligne.

La configuration d'accès à la plateforme, qui se trouve être latérale par rapport au mât et face à l'opérateur dans le déplacement, optimise l'accès à la plateforme pour l'utilisateur, améliorant l'ergonomie et facilitant le mouvement dans les espaces restreints.

De préférence, la base roulante comprend au moins une roue folle positionnée entre les quatre roues unidirectionnelles, déplaçable entre une position escamotée dans laquelle les quatre roues unidirectionnelles sont en contact avec le sol, et une position déployée dans laquelle elle soulève la base roulante de sorte qu'au moins les roues avant ou les roues arrière ne soient plus en contact avec le sol.

La roue folle escamotable permet de basculer entre une configuration à déplacement rectiligne avec quatre roues en contact avec le sol, favorisant la stabilité lors de l'utilisation, et une configuration directionnelle sur elle-même, facilitant l'orientation de l'équipement à 360°, sans effort pour l'opérateur.

Selon des formes de réalisation particulière, la base roulante comprend au moins trois, voire quatre roues folles, montées sur un châssis, lui-même escamotable, ce qui permet un soutien homogène lors du levage de la base roulante et une transition plus stable entre les configurations. Cela optimise la sécurité lors des manœuvres de déplacement dans les environnements encombrés.

De préférence, le châssis comprend deux traverses parallèles à l'extrémité desquelles sont montées les roues folles. Chaque traverse est articulée par rapport à un axe parallèle par l'intermédiaire d'un premier jeu de bielles, elles-mêmes reliées à une came par l'intermédiaire d'un deuxième jeu de bielles. La came est pivotante et reliée à une première poignée par une tringlerie de sorte que l'actionnement de la poignée entraine la rotation de la came et, par l'intermédiaire des jeux de bielles, le pivotement des traverses pour escamoter ou déployer les roues folles.

L'élévateur comprend avantageusement une deuxième poignée reliée par un câble à un système de frein d'au moins une roue unidirectionnelle. Le système de frein est pivotant par rapport à la base roulante entre une position de freinage rappelée par l'intermédiaire d'un ressort, et une position libre engagée par l'actionnement manuel de la deuxième poignée.

Cette conception particulière est simple et permet la réalisation d'une sécurité active en freinant les roues unidirectionnelles automatiquement lorsque l'utilisateur se tient sur la plateforme, offrant une stabilité maximale pendant l'utilisation. Lorsqu'il descend de l'élévateur, le système peut libérer les roues pour déplacer facilement l'élévateur, sauf si la deuxième poignée est actionnée.

Les moyens d'élévation sont actionnables par tout système approprié. Ils peuvent par exemple être mécanisés, et sont de préférence sous la forme d'un vérin électrique positionné le long du mât, par exemple un vérin 24V.

Le vérin électrique assure une montée et une descente fluides et contrôlées de la plateforme, augmentant la précision et la sécurité des opérations. L'intérêt réside aussi en ce que le vérin peut être alimenté par une batterie embarquée. En 24V, le vérin est économe en énergie. Cette solution motorisée diminue également l'effort physique requis de l'utilisateur, permettant un usage prolongé sans fatigue excessive.

Afin de gagner en stabilité et éviter le risque de basculement de l'élévateur, le mât est incliné par rapport à la verticale d'un angle compris entre 0.5° et 1.5°, de préférence 0.97° en direction d'un centre de gravité de la base roulante.

Selon une forme de réalisation particulière, la base roulante comprend des logements longitudinaux et parallèles ménagés entre les roues avant et les roues arrière pour le passage d'une fourche d'un engin de levage, facilitant la manutention et le transport de l'élévateur.

La base roulante comprend de préférence une marche d'accès à la plateforme, montée pivotante entre une position horizontale d'accès, et une position relevée de roulage, ce qui permet de faciliter l'accès de l'opérateur à la plateforme. Une fois relevée, cette marche réduit l'encombrement lors des déplacements, améliorant la compacité et la maniabilité de l'élévateur dans les espaces restreints.

### Brève description des dessins

La [Fig.1] est une vue en perspective de l'élévateur selon l'invention.
La [Fig.2] est une vue en perspective similaire à celle de la figure 1, selon un autre point de vue.
La [Fig.3] illustre en perspective le châssis escamotable de la base roulante, avec les roues folles en position escamotée.
La [Fig.4] est une vue similaire à celle de la figure 3, vue de face.
La [Fig.5] est une vue similaire à celle de la figure 4, les roues folles étant déployées.
La [Fig.6] illustre le système de freinage d'une roue unidirectionnelle.

### Description détaillée de l'invention

En référence aux figures 1 à 6, la présente invention propose un élévateur (1) vertical d'une personne, conçu pour surmonter les inconvénients associés aux équipements d'ascension actuels, en améliorant la maniabilité, la stabilité, et la sécurité, tout en facilitant l'accès de l'utilisateur à des hauteurs modérées dans des environnements contraints.

L'élévateur (1) vertical comprend une base roulante (2) compacte et légère sur laquelle est monté un mât (3) vertical supportant une plateforme de travail (4). L'élévateur (1) est conçu pour des opérations de manutention en hauteur dans des environnements contraints, offrant ainsi une combinaison optimale de maniabilité, de sécurité et d'ergonomie.

La base roulante (2) est équipée de quatre roues unidirectionnelles (5), pour les déplacements rectilignes de l'élévateur (1), dont deux roues avant et deux roues arrière.

Le mât (3) est positionné latéralement entre les roues avant et arrière, et la plateforme (4) comprend un portillon (6) d'accès, par exemple à verrouillage automatique pour éviter toute ouverture accidentelle, positionné entre les roues arrière ce qui permet à l'opérateur d'accéder latéralement à la plateforme par rapport au mât (3), ce qui lui offre plus d'espace de travail.

En particulier, la plateforme (4) est conçue comme un poste de travail rectangulaire et allongé, avec le portillon (6) sur un petit côté, permettant une intervention sur trois côtés pour l'opérateur. La forme allongée de la plateforme offre une plus grande flexibilité de mouvement, permettant à l'utilisateur d'accéder aux zones de travail sur trois côtés sans nécessiter de repositionnement fréquent de l'équipement. Ce poste de travail ergonomique améliore la productivité et réduit la fatigue pour l'opérateur

La plateforme de travail (4) comporte de préférence un point d'ancrage permettant à l'opérateur de sécuriser un harnais de protection. De préférence, une commande bimanuelle située sur la plateforme requiert l'utilisation simultanée des deux mains pour activer l'élévation ou la descente, ce qui minimise le risque d'activation involontaire. Un bouton d'arrêt d'urgence est aussi accessible sur la plateforme, permettant une coupure immédiate de l'alimentation en cas de danger.

La base roulante (2) comprend une marche d'accès (7) à la plateforme, montée pivotante entre une position horizontale d'accès, et une position relevée de roulage.

La base roulante (2) comprend également quatre roues folles (8) escamotables, permettant des rotations 360° sur elle-même. Sur les figures annexées, les roues folles sont représentées par le volume d'encombrement en CAO, c'est-à-dire le volume qu'elle prennent lorsqu'elles sont pivotées de 360°. Les roues folles (8) peuvent être abaissées et en appui sur le sol pour soulever au moins en partie la base roulante (2), voir figure 5 et permettre la rotation de l'élévateur (1), ou escamotées dans une position neutre, voir figure 4, à l'aide d'une première poignée (15).

A cet effet, les roues folles (8) sont montées sur un châssis (9) articulé et escamotable. Le châssis (9) comprend deux traverses (10) parallèles à l'extrémité desquelles sont montées les roues folles (8), chaque traverse (10) est articulée par rapport à un axe parallèle (11) par l'intermédiaire d'un premier jeu de bielles (12), elles-mêmes reliées à une came (13) par l'intermédiaire d'un deuxième jeu de bielles (14).

La came (13) est montée pivotante par rapport au châssis (9) et est reliée à la première poignée (15) par une tringlerie de sorte que l'actionnement de la poignée (15) entraine la rotation de la came (13) et, par l'intermédiaire des jeux de bielles (12, 14), le pivotement des traverses (10) pour escamoter ou déployer les roues folles (8).

Afin de stabiliser différentes positions de la came (13), le châssis (9) comprend un élément de rappel, tel qu'un ressort, ou de préférence un vérin, par exemple un vérin gaz bi-stable, apte à adopter trois états, dont :
- un premier état dans lequel il pousse le deuxième jeu de bielles (14) à se relever et donc les quatre roues folles ne peuvent pas toucher le sol et interférer avec la stabilité en donnant un effet de décollement car les masses au sol ne compte plus dans la stabilité. Elles ont un poids nul ;
- un second état, dans lequel il est comprimé au maximum et ses deux points de fixation sont alignés avec un axe de pivotement de la came (13), c'est le point d'inflexion ;
- un troisième état, dans lequel il participe fortement au soulèvement de la plateforme.

Une deuxième poignée (16) est reliée par un câble (non représenté) à un système de frein (17) d'au moins une roue unidirectionnelle, voir figure 6.

Le système de frein (17) est monté pivotant par rapport à la base roulante (2) entre une position de freinage, rappelée par un ressort (18), et une position libre engagée par l'actionnement de la deuxième poignée (16).

Les roues folles (8), ainsi que les roues unidirectionnelles (5) sont non marquantes pour minimiser l'usure des sols intérieurs et assurer une utilisation en milieu sensible, comme les centres de données.

Au sommet du mât (3), une tablette porte-outils est fixée pour que l'opérateur puisse facilement accéder aux outils nécessaires lors des opérations en hauteur.

L'élévateur (1) intègre également plusieurs systèmes de sécurité visuels et manuels. Un niveau à bulle est disposé de manière visible pour vérifier l'inclinaison de l'élévateur (1) avant chaque utilisation. De plus, un voyant visuel est installé pour indiquer le verrouillage des roues unidirectionnelles (5) et prévenir risque d'accident. En cas de panne de batterie, un volant manuel permet de redescendre la plateforme en toute sécurité.

L'élévateur comprend également un sélecteur à clé ON/OFF pour limiter l'accès au personnel autorisé uniquement. En cas d'urgence, un bouton d'arrêt d'urgence additionnel est également prévu, avec une commande spécifique pour redescendre la nacelle en toute sécurité.

L'élévateur (1) comprend des moyens d'élévation de la plateforme de travail (4) le long du mât (3) sous la forme d'un vérin électrique, par exemple un vérin 24V, alimenté par une batterie embarquée.

Deux logements (20) pour fourches de levage sont intégrés à la base pour faciliter le chargement et le déplacement de l'élévateur (1) avec des transpalettes ou chariots élévateurs. Des anneaux de levage peuvent également être positionnés sur la structure pour offrir des points de prise supplémentaires lors de l'arrimage ou de la levée de l'appareil pour des opérations de manutention plus importantes.

Il ressort (18) de ce qui précède que l'invention fournit bien un élévateur vertical dont la conception améliore à la fois la maniabilité, la stabilité, la simplicité d'accès et la sécurité de l'utilisateur, particulièrement dans des environnements restreints et encombrés.

## Revendications

1. Elévateur vertical d'une personne comprenant un mât (3) télescopique s'étendant depuis une base roulante (2), et une plateforme (4) reliée à des moyens d'élévation verticale le long du mât (3) ***caractérisé* en ce que** la base roulante (2) comprend quatre roues unidirectionnelles (5), dont deux roues avant et deux roues arrière, le mât (3) est positionné latéralement entre les roues avant et arrière, et la plateforme comprend un portillon (6) d'accès positionné entre les roues arrière.

2. Elévateur vertical selon la revendication 1, ***caractérisé* en ce que** la base roulante (2) comprend au moins une roue folle (8) positionnée entre les quatre roues unidirectionnelles (5), déplaçable entre une position escamotée dans laquelle les quatre roues unidirectionnelles (5) sont en contact avec le sol, et une position déployée dans laquelle la roue folle (8) soulève la base roulante (2) de sorte qu'au moins les roues avant ou les roues arrière ne soient plus en contact avec le sol.

3. Elévateur vertical selon la revendication 2, ***caractérisé* en ce que** la base roulante (2) comprend au moins trois, voire quatre roues folles (8), montées sur un châssis (9) escamotable.

4. Elévateur vertical selon la revendication 3, ***caractérisé* en ce que** le châssis (9) comprend deux traverses (10) parallèles à l'extrémité desquelles sont montées les roues folles (8), chaque traverse (10) est articulée par rapport à un axe parallèle (11) par l'intermédiaire d'un premier jeu de bielles (12), elles-mêmes reliées à une came (13) par l'intermédiaire d'un deuxième jeu de bielles (14), la came (13) est pivotante et reliée à une première poignée (15) par une tringlerie de sorte que l'actionnement de la poignée entraine la rotation de la came (13) et, par l'intermédiaire des jeux de bielles, le pivotement des traverses (10) pour escamoter ou déployer les roues folles (8).

5. Elévateur vertical selon la revendication 4, ***caractérisé* en ce que** le châssis (9) comprend un élément de rappel, tel qu'un ressort, ou un vérin à gaz bi-stable, apte à adopter trois états, dont :
- un premier état dans lequel il pousse le deuxième jeu de bielles (14) à se relever ;
- un second état, dans lequel il est comprimé au maximum et ses deux points de fixation sont alignés avec un axe de pivotement de la came (13) ;
- un troisième état, dans lequel il participe au soulèvement de la base roulante.

6. Elévateur vertical selon l'une des revendications précédentes, ***caractérisé* en ce qu'**il comprend une deuxième poignée (16) reliée par un câble à un système de frein (17) d'au moins une roue unidirectionnelle (5), le système de frein (17) étant pivotant par rapport à la base roulante (2) entre une position de freinage rappelée par l'intermédiaire d'un ressort (18), et une position libre engagée par l'actionnement manuel de la deuxième poignée (16).

7. Elévateur vertical selon l'une des revendications précédentes, ***caractérisé* en ce que** les moyens d'élévation sont sous la forme d'un vérin électrique (19) positionné le long du mât (3).

8. Elévateur vertical selon l'une des revendications précédentes, ***caractérisé* en ce que** le mât (3) est incliné par rapport à la verticale d'un angle compris entre 0.5° et 1.5°, de préférence 0.97° en direction d'un centre de gravité de la base roulante (2).

9. Elévateur vertical selon l'une des revendications précédentes, ***caractérisé* en ce que** la base roulante (2) comprend des logements (20) longitudinaux et parallèles ménagés entre les roues avant et les roues arrière pour le passage d'une fourche d'un engin de levage.

10. Elévateur vertical selon l'une des revendications précédentes, ***caractérisé* en ce que** la base roulante (2) comprend une marche d'accès (7) à la plateforme, montée pivotante entre une position horizontale d'accès, et une position relevée de roulage.
